# FASCICULE DE BREVET EUROPEEN

(11) **EP 3 151 805 B1**
(45) Date de publication et mention de la délivrance du brevet: **03.01.2018**
(21) Numéro de dépôt: 15724337.9
(22) Date de dépôt: 17.04.2015
(51) Int. Cl.: A61H 7/00, A61H 15/00

(54) **TETE DE MASSAGE ET APPAREIL DE MASSAGE METTANT EN OEUVRE UNE TELLE TETE**
MASSAGEKOPF UND MASSAGEVORRICHTUNG MIT SOLCH EINEM KOPF
MASSAGE HEAD AND MASSAGE APPARATUS USING SUCH A HEAD

(30) Priorité: 06.06.2014 FR 1455162
(43) Date de publication de la demande: 12.04.2017
(73) Titulaire: LPG SYSTEMS, 26000 Valence (FR)
(72) Inventeur: FUSTER, Arnaud, 26760 Beaumont-les-Valence (FR)
(74) Mandataire: Cabinet Laurent & Charras
(86) Numéro de dépôt international: PCT/FR2015/051042
(87) Numéro de publication internationale: WO 2015/185813

(56) Documents cités:
- EP-B1- 0 917 452
- WO-A1-91/04002
- CN-A- 102 119 904
- FR-A1- 2 809 952
- JP-A- H11 267 169

## Description

### DOMAINE DE L'INVENTION

La présente invention concerne une tête de massage perfectionnée, destinée de manière générale à réaliser la mobilisation du tissu cutané.

Elle concerne également un appareil de massage mettant en oeuvre une telle tête.

L'objectif recherché par la présente invention vise principalement à permettre de multiplier les actions possibles d'une telle tête de massage en fonction du résultat recherché par le praticien. A cet effet, la tête de massage conforme à l'invention comporte deux modules susceptibles d'être solidarisés réversiblement l'un à l'autre, chacun des modules intégrant un élément fonctionnel.

### ETAT ANTERIEUR DE LA TECHNIQUE

Différentes techniques de massage sont connues, dont la mise en oeuvre dépend des traitements à réaliser. De manière générale, ces techniques visent à exercer sur la peau du patient des contraintes faisant appel à des phénomènes de pression et/ou de pincement sur ou du tissu cutané.

Afin de faciliter l'action du praticien, on a proposé un grand nombre de dispositifs. Parmi ces dispositifs, on a tout d'abord proposé la mise en oeuvre d'appareils faisant appel à une simple action mécanique, par exemple au moyen d'ensembles comportant des billes ou boules montées sur un boitier support, permettant le cas échéant de distribuer ou d'appliquer de manière concomitante un produit de traitement de type crème ou gel, tel que par exemple décrit dans le document FR A 1 225 094.

On a également proposé de substituer à ce traitement mécanique, un traitement d'aspiration de la peau du patient. A cet effet, les appareils de massage en question mettent en oeuvre une tête de traitement reliée à un circuit d'aspiration, ladite tête de traitement étant constituée par un boitier définissant une chambre interne à l'intérieur de laquelle débouche le circuit d'aspiration. Lorsque cette tête de massage est appliquée contre le corps du patient, et en raison de l'aspiration générée par le circuit d'aspiration, il se forme un pli cutané à l'intérieur de la chambre interne, pli cutané qui s'appuie contre le bord périphérique de ladite chambre interne. L'action mécanique quant à elle, peut être exercée par des rouleaux ou des billes qui permettent d'exercer concomitamment à l'aspiration sur le corps du patient, une action de pression et/ou de déplacement, et/ou de friction, notamment par vibrations.

Il a également été proposé des appareils de massage susceptibles de reproduire de manière simple des massages de type palper-rouler, c'est-à-dire consistant à exercer sur le patient une action continue, provoquant non seulement un pincement localisé du tissu cutané, mais également un déplacement progressif de la zone pincée de manière à provoquer un roulage dudit pli cutané, et ce, tout en exerçant une pression (voir par exemple EP-A-0 224 422).

Les appareils décrits, par exemple dans ce document, comportent un boitier actionnable manuellement à l'intérieur duquel sont montés deux rouleaux parallèles, montés libres en rotation, ou entrainés positivement en rotation à l'intérieur du boitier. Ces rouleaux peuvent être montés sur le boitier à entraxe fixe, ou au contraire sont susceptibles de pouvoir s'écarter et se rapprocher automatiquement l'un de l'autre lors de l'opération de massage, ledit boitier étant lui-même relié à des moyens d'aspiration permettant de créer une dépression entre lesdits rouleaux lorsque la tête munie de ces différents éléments est appliquée contre le corps du patient, de façon à former un pli cutané en appui contre la surface des rouleaux.

Dans le document EP 0 917 452, on a proposé de remplacer les rouleaux en question par deux cloisons rapportées à l'intérieur du boitier, articulées au sein de ce dernier de telle sorte à pouvoir être animées d'un mouvement de pivotement. Ledit boitier est, là encore, relié à une source d'aspiration. Sous l'action de l'aspiration, il se créé un pli cutané venant s'insérer entre les deux cloisons à l'intérieur du boitier. En raison de la progression dans un sens ou dans l'autre de la tête de massage munie d'un tel dispositif contre la peau du patient, le pli de peau ainsi formé subit un pincement saccadé.

En l'absence de contrainte, les deux cloisons sont maintenues écartées l'une de l'autre par exemple au moyen de ressorts ou d'aimants, le pivotement desdites cloisons, et donc le rapprochement de l'une par rapport à l'autre résultant de l'effet du vide et/ou de la dépression générée à l'intérieur du boitier.

Ces différents dispositifs donnent relative satisfaction en termes de résultats. Cependant, l'usage démontre qu'ils ne permettent pas, en tant que tel, de disposer de toute la panoplie nécessaire aux différents traitements qu'un praticien est susceptible de souhaiter appliquer à un patient. En effet, soit ces dispositifs comportent deux rouleaux motorisés ou en libre rotation, à entraxe fixe ou susceptible de s'écarter et de se rapproche l'un de l'autre, soit des cloisons ou clapets assurant une action dite de masser-pincer, mais aucun d'entre eux ne permet d'obtenir simultanément une action de palper-rouler avec une action de masser-pincer, sauf à interchanger les têtes de massage, nécessitant dès lors de disposer de plusieurs de ces têtes.

L'objet de la présente invention vise, de fait, à optimiser les types de traitement possibles, et notamment à pouvoir disposer d'une tête hybride pour répondre à ce besoin.

### EXPOSE DE L'INVENTION

A cet effet, la présente invention vise une tête de massage comprenant un boitier formant une chambre interne définie par un fond, deux parois latérales et deux parois transversales, et ouverte sur sa face opposée au fond, et au sein de laquelle est formé un pli cutané lorsque la tête est appliquée sur le peau d'un patient.

Selon l'invention, cette tête de massage est constituée de deux modules munis de moyens aptes à permettre leur solidarisation réversible l'un à l'autre, chacun desdits modules intégrant un élément fonctionnel, définissant l'une des parois transversales de la chambre interne.

En d'autres termes, l'invention consiste à prévoir une tête de massage constituée de deux modules indépendants, dont l'association l'un à l'autre définit la chambre interne au sein de laquelle est réalisé le pli cutané, et à munir chacun de ces modules d'un élément fonctionnel identique ou différent, propre à ainsi optimiser la réalisation du traitement sur la peau du patient.

Selon l'invention, l'un au moins des éléments fonctionnels, dont est muni chacun des modules est actif. Par actif, on entend que ledit élément est animé d'un mouvement, soit de pivotement, soit de rotation et en l'espèce est constitué soit d'un clapet, soit d'un rouleau.

Lorsqu'il s'agit d'un clapet, celui-ci peut être motorisé, ledit clapet étant articulé au voisinage de son extrémité supérieure sur les parois latérales dont est muni le module et son pivotement est obtenu au moyen d'un motoréducteur monté fixe à l'intérieur dudit clapet, et dont l'arbre de sortie entraine une came en rotation, reçue dans un chemin de came solidaire de l'une desdites parois latérales du module.

Lorsqu'il s'agit d'un rouleau, celui-ci est motorisé, c'est-à-dire que le rouleau est entrainé positivement en rotation, cet entrainement en rotation étant obtenu là encore au moyen d'un motoréducteur monté fixe à l'intérieur du rouleau et dont l'arbre de sortie du réducteur comporte des moyens de couplage audit rouleau.

Selon l'invention, l'un des éléments fonctionnels peut être un clapet ou paroi fixe, en ce sens qu'il ne fait pas l'objet d'un quelconque pivotement au sein du module et donc de la chambre interne qu'il définit lorsqu'il est solidarisé avec un autre module.

Selon l'invention, l'un des éléments fonctionnels peut être constitué d'un rouleau simplement monté libre en rotation, et à entraxe fixe.

Selon une caractéristique avantageuse de l'invention, lesdits modules définissent, lorsqu'ils sont solidarisés réversiblement l'un à l'autre, la paroi de fond de la chambre interne et ménagent un orifice au niveau duquel débouche un circuit d'aspiration relié à l'appareil de massage sur lequel est montée la tête de massage de l'invention.

L'invention concerne également un dispositif de massage mettant en oeuvre une tête de massage conforme à la description qui précède, comportant une source d'énergie électrique propre à actionner les éléments fonctionnels lorsque ceux-ci sont actifs, et comprenant avantageusement une source de vide ou de dépression associée à la tête de massage et débouchant en son sein.

### BREVE DESCRIPTION DES FIGURES

La manière dont l'invention peut être réalisée et les avantages qui en découlent ressortiront mieux des exemples de réalisation qui suivent, donnés à titre indicatif et non limitatif à l'appui des figures annexées.
Les figures 1 à 5 illustrent schématiquement le principe général sous-tendant la présente invention.
Les figures 6 et 7 sont des représentations schématiques en section sagittale d'une première forme de réalisation de la tête de massage conforme à l'invention mettant en oeuvre des clapets motorisés, respectivement au repos et en action.
Les figures 8 et 9 sont des représentations schématiques en section sagittale d'une seconde forme de réalisation de la tête de massage conforme à l'invention mettant en oeuvre respectivement un clapet motorisé et une paroi fixe, respectivement en position statique et en position active.
Les figures 10 et 11 sont des représentations schématiques en section sagittale d'une troisième forme de réalisation de l'invention mettant en oeuvre d'une part un clapet motorisé, et d'autre part un rouleau motorisé, respectivement en position statique et en position opérationnelle.
Les figures 12 et 13 sont des représentations schématiques en section sagittale d'une quatrième forme de réalisation de la tête de massage conforme à de l'invention, mettant en oeuvre deux rouleaux motorisés, respectivement en position statique et fonctionnelle.
Les figures 14 et 15 sont des représentations schématiques en section sagittale d'une cinquième forme de réalisation de la tête de massage conforme à de l'invention, mettant en oeuvre deux rouleaux motorisés, dont l'un d'entre eux est articulé.
Les figures 16 et 17 sont des représentations schématiques en section sagittale d'une sixième forme de réalisation de la tête de massage conforme à l'invention, mettant en oeuvre deux rouleaux motorisés articulés.
Les figures 18 à 21 illustrent schématiquement un clapet motorisé, tel que mis en oeuvre par la présente invention.
Les figures 22 à 25 illustrent schématiquement un rouleau motorisé, tel que mis en oeuvre par la présente invention, et représentant respectivement des vues en perspective éclatées montrant la structure générale d'un rouleau motorisé utilisable pour la réalisation d'une tête de massage conforme à l'invention, une vue en bout d'un tel rouleau de massage et une vue en coupe selon le plan AA passant par l'axe de rotation dudit rouleau.

### DESCRIPTION DETAILLEE DE L'INVENTION

Les figures 1 à 5 illustrent le principe général de la présente invention. En l'espèce, elles décrivent une tête de massage 1 constituée de deux modules 50, 51, sensiblement symétriques l'un de l'autre par rapport à un plan médian, à l'élément fonctionnel près que chacun des modules intègre.

Afin d'assurer cette solidarisation réversible d'un module **50**, **51** avec l'autre, chacun d'entre eux présente au niveau de sa face frontale **4** des organes respectivement en saillie ou ergots **6**, **7** et en creux **5**, **8** destinés à coopérer les uns avec les autres deux à deux.

En outre, chaque module **50**, **51** est muni d'un clapet ou crochet de verrouillage **2**, **3**, articulé au voisinage de l'extrémité supérieure desdits modules. Chacun de ces clapets ou crochets de verrouillage est lui-même muni de deux ergots **9**, aptes à venir s'encliqueter dans un logement ou zone de verrouillage **40** prévu à cet effet au niveau de l'embase **41** de la partie supérieure **42** de la tête de massage (voir figure 3).

Lorsque l'on souhaite assembler les deux modules **50**, **51** entre eux, en fonction de la nature de l'élément fonctionnel (Cf. ci-dessous) que chacun d'entre eux intègre, on insert les ergots **7** dont chacun est munis dans le logement **8** correspondant (figure 2), puis on vient plaquer les deux faces frontales **4** des deux modules l'une contre l'autre (figure 3), les ergots de centrage **6** de chacun desdits modules venant se loger dans l'évidement correspondant **5.**

Lesdites faces frontales **4** étant munies d'un joint d'étanchéité **44**, on assure ce faisant une certaine étanchéité dans la chambre interne définie par l'assemblage des deux modules entre eux.

L'embase **41** de la partie supérieure **42** de la tête de massage est alors positionnée sur la face supérieure définie par les deux faces supérieures des modules ainsi assemblées. On verrouille ladite embase **41** sur les modules ainsi assemblés, par pivotement puis encliquetèment des volets ou capots de verrouillage **2, 3**) au sein des zones de verrouillage **40** de l'embase **41** (figures 4 et 5). La face inférieure de l'embase **41** est munie d'un joint d'étanchéité **45**, venant se positionner à la périphérie de l'orifice **52** défini par des évidements **46** ménagés au niveau des faces supérieures des modules lorsqu'ils sont assemblés entre eux. Cet orifice est destiné à permettre de placer la chambre interne définie lesdits modules sous dépression, par liaison avec une source de dépression relayée par une canalisation **47** dont est pourvue la partie supérieure de la chambre de massage, ladite source de dépression étant intégrée dans le dispositif de massage mettant en oeuvre cette tête de massage.

Cette source de dépression est apte à générer une aspiration au sein de la chambre interne ainsi définie lorsque la tête de massage est appliquée sur la peau d'un patient.

Ainsi donc, lorsque les deux modules sont assemblés, ils forment une chambre interne de la tête de massage de l'invention. Cette chambre interne est définie par deux parois latérales, deux parois transversales et une paroi de fond. La face opposée à la paroi de fond est ouverte, et a vocation à venir en contact avec la peau d'un patient.

Selon l'invention, chacun des modules intègre un élément fonctionnel actif ou passif.

Cet élément fonctionnel constitue de fait l'une des parois transversales de la chambre interne. En l'espèce, cet élément fonctionnel peut être constitué :
- d'un clapet, fixe **53** ou motorisé **10** ;
- d'un rouleau ménagé à l'extrémité inférieure d'une paroi transversale, ledit rouleau pouvant être libre en rotation ou motorisé **100.**

Ce faisant, il devient possible de réaliser une multitude de configurations possibles de la tête de massage.

On a représenté au sein des figures 6 et 7 un premier mode de réalisation de l'invention dans lequel chacun des deux modules **50**, **51** met en oeuvre un clapet motorisé **10.** Ce clapet sera décrit plus en détail ultérieurement. Ce clapet présente un axe de pivotement **14** ménagé sensiblement au voisinage du fond de la chambre interne, ledit axe étant parallèle au fond de la chambre interne. Ce pivotement assure une mécanisation tangentielle du tissu cutané, et peut en outre se doubler d'une stimulation verticale dudit tissu en raison de l'aspiration de ce dernier à l'intérieur de la chambre interne, lorsque la tête de massage est reliée à une source de dépression, cette aspiration étant représentée par la flèche ascendante sur la figure 7.

Selon un second mode de réalisation de l'invention représenté en relation avec les figures 8 et 9, l'un des éléments fonctionnels est constitué par un clapet motorisé **10**, et l'autre est simplement constitué par un clapet ou paroi fixe **53.** L'effet produit est également une mécanisation tangentielle du tissu cutané. Cependant, la mise en oeuvre d'une telle paroi fixe permet de cibler précisément la zone de tissu cutané à mobiliser, tel que par exemple le bord d'une cicatrice, la paroi fixe étant alors positionnée au niveau de la zone que le praticien ne souhaite pas mobiliser.

Dans cette forme de réalisation, cette mécanisation tangentielle peut également s'accompagner d'une stimulation verticale en relation avec l'aspiration lorsque la tête de massage est reliée à une source de dépression, à l'instar de ce qui a été décrit en relation avec la figure 3.

On a représenté en relation avec les figures 10 et 11, une troisième forme de réalisation de l'invention, dans laquelle le premier élément fonctionnel est là encore un clapet motorisé **10**, et le second élément fonctionnel est un rouleau motorisé fixe **100**, c'est-à-dire dont l'axe de rotation n'est pas susceptible de varier, ledit rouleau étant monté à l'extrémité inférieure d'une paroi **54.**

Ainsi donc, comme on l'a représenté sur la figure 11, en mode fonctionnel, on réalise une mécanisation tangentielle et parallèlement on assure la formation du pli de peau et on favorise le déplacement de la tête de massage sur la peau du patient en raison de la rotation du rouleau motorisé **100**, ce dernier venant en contact avec la peau du patient. Là encore, cette double action peut s'accompagner d'une stimulation verticale par dépression créée dans la chambre interne de la tête de massage lorsque celle-ci est reliée à une source de dépression.

On a représenté en relation avec les figures 12 et 13, un quatrième mode de réalisation de l'invention. Dans celui-ci, les éléments fonctionnels sont tous les deux constitués d'un rouleau motorisé fixe **100**, c'est-à-dire comme rappelé ci-dessus, à axe de rotation fixe par rapport à la chambre interne de la tête de massage. Sur la figure 13, on a représenté les éléments fonctionnels en mouvement, et notamment la rotation des deux rouleaux motorisés **100** qui favorisent la formation du pli de peau et le déplacement de la tête de massage lorsque celle-ci est au contact de la peau du patient. Là encore, il est possible d'optimiser la stimulation verticale par la création d'une dépression au sein de la chambre interne de massage lorsque celle-ci est reliée à une source de dépression.

Si l'exemple décrit illustre la rotation de deux rouleaux dans le même sens, il est tout à fait concevable que lesdits rouleaux tournent également dans le même sens, mais selon la direction opposée, voire que les deux rouleaux tournent selon des directions antagonistes. De fait, et dans la mesure où chacun des rouleaux dispose d'une motorisation indépendante, permettant une vitesse de rotation différente desdits rouleaux l'un par rapport à l'autre, il est possible de réaliser une multitude de traitements possibles de la peau, y compris de mobiliser les tissus en profondeur, outre la possibilité de traiter les peaux fragiles ou fortement endommagées (grands brûlés), en assurant une gestion contrôlée de la réalisation du pli de peau en combinaison avec une aspiration modérée.

On peut donc réaliser :
- des traitements dits de « *peeling* », favorisant les opérations de desquamation de la peau (les deux rouleaux tournent alors dans des directions opposées),
- des traitements de « *stretching* », ou étirement de la peau (les deux rouleaux tournent selon la même direction et tendent à s'opposer à la formation du pli de peau);
- des traitements de gymnastique amplifiée de la peau (les deux rouleaux tournent dans le même sens, mais selon des vitesses de rotation différentes, le rouleau amont tournant avec une vitesse de rotation plus importante que celle du rouleau aval).

On a représenté en relation avec les figures 14 et 15, un cinquième mode de réalisation de l'invention, dans lequel :
- le premier élément fonctionnel est constitué d'un rouleau motorisé mobile, c'est-à-dire monté à l'extrémité inférieure d'une paroi **55**, cette dernière étant susceptible de pivoter par rapport à un axe de pivotement **57** ménagé au voisinage du fond de ladite chambre interne et parallèle audit fond, et
- le second élément fonctionnel est un rouleau motorisé fixe **100.**

Le pivotement du rouleau motorisé mobile intervient uniquement en raison de la dépression générée au sein de la chambre interne. La paroi à l'extrémité de laquelle ledit rouleau est monté, est munie au niveau de son axe de pivotement d'un ressort **56**, engendrant, par défaut, c'est-à-dire en l'absence d'aspiration, le retour de ladite paroi à sa position initiale, telle que représentée sur la figure 14, dans laquelle elle s'étend sensiblement perpendiculairement au fond de la chambre interne.

Dans cette forme de réalisation, en fonctionnement, on assure tout à la fois la stimulation tangentielle, outre la formation du pli de peau, et le déplacement de la tête de massage sur la peau du patient. Concomitamment, on exerce une stimulation verticale lorsque la dépression est créée au sein de la chambre interne.

Enfin, on a représenté en relation avec les figures 16 et 17, un sixième mode de réalisation de l'invention, dans lequel les éléments fonctionnels sont tous les deux constitués par un rouleau motorisé mobile, permettant de réaliser la technique dite du « palper-rouler ».

Le clapet motorisé **10** mis en oeuvre au sein des trois premiers modes de réalisation décrits ci-dessus va être brièvement décrit, en relation avec les figures 18 à 21, étant rappelé que la tête de massage mettant en oeuvre un tel clapet fait l'objet d'une demande de brevet déposée concomitamment avec la présente demande.

Ainsi, le clapet **10** est articulé au voisinage de son extrémité supérieure sur les parois latérales **12** et **13** définissant la tête de massage, et en l'espèce faisant partie des modules. A cet effet, le clapet **10** comporte un axe pivot **14**, dont les deux extrémités sont reçues dans un logement **15** ménagé au niveau de chacune des deux parois latérales **12** et **13.**

Ce clapet **10** présente une hauteur correspondant sensiblement à celle de la chambre interne définie par la tête de massage. Cependant, il dépasse légèrement de l'extrémité inférieure des parois latérales, afin d'optimiser l'action de pincement.

Ce clapet **10** présente un bord inférieur **16** arrondi, avantageusement revêtu d'un matériau apte à optimiser la friction et corolairement l'action de pincement lorsque la tête de massage est en contact avec la peau du patient.

Les parois latérales **12** et **13** présentent un volume interne permettant de recevoir notamment un chemin de came comme illustré au sein des figures 19 et 20. Ce volume est obturé par une plaque **17** (voir figure 19) aux fins de la protection des éléments contenus dans lesdits volumes.

On a représenté en relation avec la figure 20 une vue éclatée du clapet **10.** Celui-ci présente une section transversale en forme d'hippodrome. Au sein du volume ainsi défini, sont logés un moteur **20** actionnant un réducteur **21,** dont on a représenté par la référence **22** l'arbre de sortie du réducteur **21.** De fait, le couple moteur **20** - réducteur **21** est solidarisé à une plaque latérale **23**, fixée par exemple au moyen de vis **24** sur l'une des parois du clapet **10.** Une autre plaque **25** vient obturer l'autre paroi du clapet, également solidarisée à ce dernier au moyen de vis **26.**

On a représenté au sein de la figure 19 une première vue de la paroi latérale **12** intégrant des éléments mécaniques propres à permettre, en coopération avec le motoréducteur **20**, **21** le pivotement dudit clapet **10.** Plus spécifiquement, a été illustré au sein de cette figure 19 un chemin de came **30** en l'espèce constitué par une lumière **31** rectiligne.

Au sein de la figure 20, apparaissent de manière plus précise les différents éléments mécaniques permettant le pivotement dudit clapet **10.** Ainsi donc, l'arbre de sortie **22** du réducteur **21**, en l'espèce de section transversale triangulaire, est reçu dans un orifice de forme correspondante **33** ménagé au sein d'une came **32.** Cette came **32** est en fait constituée de deux cylindres, respectivement **34** et 36, séparés l'un de l'autre par une portion linéaire.

Le cylindre **36** vient coopérer avec la lumière rectiligne **31** décrite précédemment.

On conçoit dès lors que lorsque le réducteur **21**, actionné par le moteur **20** entraine en rotation l'arbre de sortie **22**, il engendre la rotation de la came **32.** En raison de la coopération de cette dernière avec le chemin de came **31**, la rotation de la came **32** entraine le déplacement relatif de l'extrémité inférieure du clapet **10**, sous la forme du pivotement de celui-ci par rapport à son axe d'articulation **14.** On assure donc la mobilisation du clapet **10** qui pivote autour de son axe d'articulation **14** de manière motorisée.

Corolairement, l'alimentation électrique du moteur **20** est assurée au moyen d'une carte électronique, avantageusement intégré dans le volume défini par la paroi **13** latérale. Cette alimentation électrique peut cependant être réalisée par tout moyen connu.

Le rouleau motorisé décrit ci-dessus en relation avec les figures 22 à 25, est décrit dans le document EP 1 286 642. Pour l'essentiel, l'entrainement positif en rotation du rouleau est obtenu par l'intermédiaire d'un motoréducteur monté fixe à l'intérieur dudit rouleau et dont l'arbre de sortie du réducteur comporte des moyens de couplage audit rouleau.

Le rouleau désigné par la référence générale **100** se compose essentiellement d'un manchon cylindrique **102,** qui constitue l'élément actif en contact avec le patient à traiter. Le diamètre et la longueur de ce manchon cylindrique **102** sont fonction du type d'appareil que l'on souhaite réaliser.

A titre indicatif, le manchon **102** peut avoir un diamètre extérieur compris entre 20 et 30 millimètres pour une longueur pouvant être comprise entre 60 et 70 millimètres.

Bien entendu, il pourrait être envisagé de réaliser des rouleaux ayant des dimensions inférieures ou supérieures, et ce en fonction de la surface des zones à traiter. Il pourrait éventuellement être envisagé d'avoir des rouleaux ayant des diamètres différents, voire même de réaliser des appareils comportant plus de deux rouleaux, par exemple un rouleau central motorisé de part et d'autre duquel sont disposés deux rouleaux de plus petit diamètre ou de diamètre égal, de manière à former deux plis de peau.

Le manchon **102** peut présenter une surface extérieure lisse ou au contraire avoir une surface pouvant présenter des aspérités ou reliefs en fonction des traitements à réaliser.

Un tel manchon peut éventuellement être recouvert d'une gaine amovible, ayant une fonction hygiénique et/ou servant de support à un produit de traitement.

L'entraînement en rotation du manchon 102 est obtenu par l'intermédiaire d'un ensemble moteur **103** - réducteur **104**, monté fixe coaxialement à l'intérieur dudit manchon **102.**

Comme ensemble motoréducteur, on peut utiliser un motoréducteur conventionnel, alimenté en courant continu basse tension, 6 volts par exemple, ou encore un moteur brushless muni d'un codeur afin de rendre plus précis le contrôle de la vitesse de rotation.

L'arbre de sortie **105** du réducteur, supporte des moyens de couplage avec ledit manchon **102**, moyens constitués par un disque ou plateau **106** solidaire de l'arbre **105**, la solidarisation étant par exemple obtenue par collage. Ce disque **106** comporte deux ergots **107, 108** diamétralement opposés, ergots qui s'encastrent dans des évidements correspondants **109** (un seul étant visible à la figure 22), ménagés dans une couronne interne **110** du manchon **102.**

Par suite, lorsque le motoréducteur **103**, **104** est alimenté, l'arbre de sortie **105** entraîne en rotation le disque **106**, qui, à son tour, entraîne en rotation le manchon **102.**

L'entraînement en rotation du manchon **102** autour de l'ensemble motoréducteur est obtenu en le montant sur des roulements **111a**, **111b**, **111c**.

Les roulements **111a**, **111b** sont montés de part et d'autre du motoréducteur sur des paliers fixes **113**, **114.** Afin d'assurer l'isolation, l'ensemble motoréducteur **103**, **104** est entouré par un fourreau **112**, en aluminium par exemple, solidaire du corps du moteur **103.** Le palier extrême **113** est dans ce cas constitué par une portée formée à l'extrémité du fourreau **112**, ledit fourreau formant donc non seulement une cage isolante, mais servant de support pour ce roulement périphérique extrême **111a.**

Le roulement **111b** est, quant à lui, monté sur un palier **114** constitué par une bride fixée par l'intermédiaire de vis **115** au boîtier du réducteur **104**, assurant ainsi l'immobilisation de ce dernier et autorisant le passage de l'axe **105** du réducteur.

Enfin, le troisième roulement **111c** est monté en appui contre la couronne interne **110** du disque **106** d'entraînement portant les ergots **107**, **108**, et ce par l'intermédiaire d'un palier fixe **116.**

A l'aide d'une telle conception, on obtient un ensemble dont les faces extrêmes ne comportent aucun élément en relief, les bords extrêmes du manchon **102**, qui se présentent donc sous la forme d'une couronne plane et lisse, étant aptes à venir en appui glissant contre les surfaces internes des parois latérales de la chambre interne de la tête de massage.

Conformément à l'invention, la fixation du rouleau entre les parois latérales de la chambre, est obtenue par l'intermédiaire de plots de connexion amovibles, désignés par les références générales **117**, **118.** Chaque plot comporte un guide de connexion proprement dit **119**, **120**, de forme oblongue, apte à passer au travers de lumières **121**, **122** prévues sur chaque paroi latérale, pour s'encastrer à l'intérieur de zones complémentaires prévues à chaque extrémité des paliers **113**, **116** que comporte le rouleau **100.**

Chaque guide de connexion d'appui **119**, **120** est associé, par exemple par l'intermédiaire de vis, à deux blocs **151**, **152** venant, quant à eux en appui contre la face extérieure **123**, **124** de chaque paroi latérale **P1**, **P2.**

La fixation du bloc **118** est obtenue par l'intermédiaire de deux vis **V1** disposées de part et d'autre de l'axe de rotation et, pour le bloc **119**, par l'intermédiaire d'une seule vis **V2** fixée quant à elle dans l'axe de rotation.

Le plot **117** supporte les connexions électriques **125** aux pattes de connexion **126** prévues sur le moteur, ainsi qu'aux moyens additionnels permettant d'assurer la commande et le contrôle des différentes fonctions qu'assure l'appareil, à savoir notamment :
- le réglage de la vitesse et du sens de rotation du rouleau motorisé ;
- l'inversion périodique et momentanée du sens de rotation du rouleau ;
- le contrôle de la pression exercée par le rouleau contre le pli de peau formé.

Les connexions électriques **125** sont reliées sur le circuit général de commande à l'aide de liaisons souples aptes à suivre les éventuels déplacements que peut recevoir le rouleau.

On conçoit tout l'intérêt de la présente invention en termes de modularité d'une part et de multiplicité des traitements susceptibles d'être appliqués sur la peau d'un patient d'autre part. Cet intérêt est en outre renforcé par le caractère très simple de la modularité de la tête de massage conforme à l'invention, qui permet au praticien de procéder au choix de l'outil qu'il entend mettre en oeuvre par simple changement de modules en lieu et place de la multiplicité des têtes de massage dont il était contraint de disposer à ce jour.

Il s'en infère une simplicité d'utilisation et une réduction des coûts.

## Revendications

1. Tête de massage comprenant un boitier formant une chambre interne définie par un fond, deux parois latérales et deux parois transversales, et ouverte sur sa face opposée au fond, et au sein de laquelle est formé un pli cutané lorsque la tête est appliquée sur le peau d'un patient, ***caractérisée* :**
• **en ce qu'**elle est constituée de deux modules (50, 51) munis de moyens aptes à permettre leur solidarisation réversible l'un à l'autre,
• et **en ce que** chacun desdits modules (50, 51) intègre un élément fonctionnel (10, 53, 54, 55, 100), définissant l'une des parois transversales de la chambre interne.

2. Tête de massage selon la revendication 1, ***caractérisée* en ce que** l'un au moins des éléments fonctionnels, dont est muni chacun des modules, est actif.

3. Tête de massage selon la revendication 2, ***caractérisée* en ce que** l'élément fonctionnel est un clapet (10), ledit clapet étant articulé au voisinage de son extrémité supérieure sur les parois latérales dont est muni le module, et son pivotement étant obtenu au moyen d'un motoréducteur (20, 21) monté fixe à l'intérieur dudit clapet, et dont l'arbre de sortie (22) entraine une came (32) en rotation, reçue dans un chemin de came (31) solidaire de l'une desdites parois latérales du module.

4. Tête de massage selon la revendication 2, ***caractérisée* en ce que** l'élément fonctionnel est un rouleau motorisé (100), entrainé positivement en rotation, cet entrainement en rotation étant obtenu au moyen d'un motoréducteur (103, 104) monté fixe à l'intérieur du rouleau, et dont l'arbre de sortie (105) du réducteur comporte des moyens de couplage audit rouleau.

5. Tête de massage selon l'une des revendications 1 à 4, ***caractérisée* en ce que** l'un des éléments fonctionnels est un clapet ou une paroi fixe (53).

6. Tête de massage selon l'une des revendications 1 à 5, ***caractérisée* en ce que** l'un des éléments fonctionnels est constitué d'un rouleau simplement monté libre en rotation, et à entraxe fixe.

7. Tête de massage selon l'une des revendications 1 à 6, ***caractérisée* en ce que** lesdits modules définissent, lorsqu'ils sont solidarisés réversiblement l'un à l'autre, la paroi de fond de la chambre interne et ménagent un orifice (52) au niveau duquel débouche un circuit d'aspiration relié au dispositif de massage sur lequel est montée la tête de massage.

8. Dispositif de massage mettant en oeuvre une tête de massage selon l'une des revendications 2 à 7, et comportant une source d'énergie électrique propre à actionner un motoréducteur d'au moins l'un des éléments fonctionnels.

9. Dispositif de massage selon la revendication 8, ***caractérisé* en ce qu'**il comporte une source de vide ou de dépression associé à la tête de massage, et débouchant en son sein.

## Patentansprüche

1. Massagekopf mit einem Gehäuse, das eine Innenkammer bildet, die durch einen Boden, zwei Seitenwände und zwei Querwände definiert ist und an der der Unterseite gegenüberliegender Fläche offen ist, und in deren Inneren eine Hautfalte gebildet wird, wenn der Massagekopf auf die Haut eines Patienten gesetzt wird, **dadurch gekennzeichnet, dass**:
. er aus zwei Modulen (50, 51) besteht, die mit Mitteln versehen sind, über die sie umkehrbar fest miteinander verbunden werden können.
. und dadurch dass jedes der Module (50, 51) ein Funktionselement (10, 53, 54, 55, 100), enthält, das eine der Querwände der Innenkammer definiert.

2. Massagekopf gemäß Anspruch 1, **dadurch gekennzeichnet, dass** mindestens eines der Funktionselemente, mit denen jedes Modul ausgestattet ist, aktiv ist.

3. Massagekopf gemäß Anspruch 2, **dadurch gekennzeichnet, dass** das Funktionselement eine Klappe (10) ist, wobei diese Klappe in Nähe seines oberen Endstücks über ein Gelenk mit den Seitenwänden, mit denen das Modul ausgestattet ist, befestigt ist und wobei die Schwenkbewegung über einen Getriebemotor (20, 21) erfolgt, der fest innerhalb dieser Klappe montiert ist und dessen Antriebswelle (22) eine Drehnocke (32) antreibt, die in einer Kurvenbahn (31) aufgenommen wird, die fest mit einer dieser Seitenwände des Moduls verbunden ist.

4. Massagekopf gemäß Anspruch 2, **dadurch gekennzeichnet, dass** das Funktionselement eine motorisierte Walze (100) ist, die positiv drehbar angetrieben wird, wobei dieser Rotationsantrieb über einen Getriebemotor (103, 104) erfolgt, der fest im Innern der Walze montiert ist und bei dem die Antriebswelle (105) der Untersetzung Mittel zum Ankoppeln an diese Walze enthält.

5. Massagekopf gemäß einem der Ansprüche 1 bis 4, **dadurch gekennzeichnet, dass** eines der Funktionselemente eine Klappe oder eine feste Wand (53) ist.

6. Massagekopf gemäß einem der Ansprüche 1 bis 5, **dadurch gekennzeichnet, dass** eines der Funktionselemente aus einer einfach frei drehbar montierten Walze mit festem Achsabstand besteht.

7. Massagekopf gemäß einem der Ansprüche 1 bis 6, **dadurch gekennzeichnet, dass** diese Module, wenn sie umkehrbar aneinander befestigt sind, die Rückwand der Innenkammer definieren und eine Öffnung (52) aussparen, in der ein Ansaugkreislauf mündet, der mit der Massagevorrichtung verbunden ist, auf die der Massagekopf montiert ist.

8. Massagevorrichtung bei der ein Massagekopf gemäß einem der Ansprüche 2 bis 7 eingesetzt wird, der eine elektrische Energiequelle enthält, die in der Lage ist, einen Getriebemotor mindestens eines der Funktionselemente zu betätigen.

9. Massagevorrichtung gemäß Anspruch 8, **dadurch gekennzeichnet, dass** sie eine Vakuum- oder Unterdruckquelle enthält, die mit dem Massagekopf verbunden ist und in ihm mündet.

## Claims

1. A massage head comprising a casing forming an internal chamber defined by a back wall, two lateral walls, and two transverse walls, and open on its surface opposite to the back wall, and having a skinfold formed therein when the head is applied to a patient's skin, ***characterized in that*:**
• it is formed of two modules (50, 51) fitted with means capable of enabling to reversibly fasten them to each other,
• each of said modules (50, 51) integrates a functional element (10, 53, 54, 55, 100), defining one of the transverse walls of the internal chamber.

2. The massage head of claim 1, ***characterized in that*** at least one of the functional elements fitting each of the modules is active.

3. The massage head of claim 2, ***characterized in that*** the functional element is a flap (10), said flap being hinged in the vicinity of its upper end on the lateral walls fitting the module and its pivoting movement being obtained by means of a geared motor (20, 21) fixedly assembled within said flap, and having its output shaft (22) rotating a cam (32), received in a cam race (31) fastened to one of said lateral walls of the module.

4. The massage head of claim 2, ***characterized in that*** the functional element is a motor-driven roller (100), positively rotated, the rotating being obtained by means of a geared motor (103, 104) fixedly assembled inside of the roller, and having its output shaft (105) comprising means of coupling to said roller.

5. The massage head of any of claims 1 to 4, ***characterized in that*** one of the functional elements is a fixed flap or wall (53).

6. The massage head of any of claims 1 to 5, ***characterized in that*** one of the functional elements is formed of a roller simply assembly to freely rotate, with a fixed center-to-center distance.

7. The massage head of any of claims 1 to 6, ***characterized in that*** said modules define, when they are reversibly fastened to each other, the back wall of the internal chamber and form an opening (52) into which a suction circuit, connected to the massage device having the massage head assembled thereon, emerges.

8. A massage device using the massage head of any of claims 2 to 7, and comprising an electric power source capable of actuating a geared motor of at least one of the functional elements.

9. The massage device of claim 8, ***characterized in that*** it comprises a vacuum or depression source associated with the massage head, and emerging into it.
